# EUROPÄISCHE PATENTSCHRIFT

(11) **EP 2 183 110 B1**
(45) Veröffentlichungstag und Bekanntmachung des Hinweises auf die Patenterteilung: **19.01.2011**
(21) Anmeldenummer: 08773900.9
(22) Anmeldetag: 07.07.2008
(51) Int. Cl.: B41F 15/08

(54) **ROTATIONSSIEBDRUCKMASCHINE**
ROTARY SCREEN PRINTING PRESS
MACHINE DE SÉRIGRAPHIE ROTATIVE

(30) Priorität: 29.08.2007 DE 202007012059 U
(43) Veröffentlichungstag der Anmeldung: 12.05.2010
(73) Patentinhaber: MHM Siebdruckmaschinen GmbH, 6343 Erl (AT)
(72) Erfinder: WECHSELBERGER, Karl, M., 6341 Ebbs (AT); HAUSER, Markus, 6341 Ebbs (AT)
(74) Vertreter: Wunderlich, Rainer
(86) Internationale Anmeldenummer: PCT/EP2008/005530
(87) Internationale Veröffentlichungsnummer: WO 2009/030301

(56) Entgegenhaltungen:
- DE-A1- 2 634 657
- DE-A1- 3 044 410
- DE-U1- 20 310 859

## Beschreibung

Die Erfindung betrifft eine Rotationssiebdruckmaschine mit den Merkmalen des Oberbegriffs des Anspruchs 1.

Eine derartige Rotationssiebdruckmaschine umfasst mindestens eine Zylinderschablone, eine Farbauftragseinrichtung, die in der Zylinderschablone angeordnet ist, einen ersten und zweiten Endring, die jeweils auf einem freien Ende der Zylinderschablone angebracht sind, einen ersten und zweiten Lagerring, die jeweils über eine Befestigungseinrichtung mit dem benachbarten Endring verbunden sind und ein Drehlager zum Lagern der Zylinderschablone an einem Gestell drehbar um eine Zylinderdrehachse aufweisen, und an dem Gestell angeordnete Aufnahmen zum Aufnehmen der Lagerringe auf, wobei zumindest eine Aufnahme eine nach oben offene, etwa U-förmige Gehäusebasis und zwei hierzu bewegbar gelagerte Gehäusesegmente zum lösbaren Umschließen eines aufgenommenen Drehlagers aufweist.

Eine gattungsbildende Rotationssiebdruckmaschine ist aus der DE 30 44 410 A1 bekannt. Bei dieser Rotationssiebdruckmaschine sind die Zylinderschablonen in einer sogenannten offenen Lagerung angeordnet. Hierbei sind nach oben offene Aufnahmen vorgesehen, in welchen die Lagerringe mit den Dreh- oder Wälzlagern der Zylinderschablone angeordnet werden. Für eine Befestigung der Drehlager wird gelehrt, diese durch seitliche segmentartige Haltestücke zu befestigen. Die Haltestücke sind in der geschlossenen Stellung voneinander beabstandet.

Aus der DE 203 10 859 U1 ist eine Rotationssiebdruckmaschine bekannt, welche ebenfalls eine offene Lagerung der Zylinderschablonen aufweist. Zur Verringerung des Gewichtes beim Herausnehmen der Zylinderschablone sind die Drehlager teilbar ausgebildet. Hierbei ist der äußere Lagerring mit den Wälzkörpern aufklappbar am Gestell der Maschine angeordnet. Die inneren Laufflächen des Drehlagers sind hingegen an den Endköpfen der Zylinderschablone befestigt.

Eine offene Schablonenlagerung erlaubt einen Einbau und Ausbau der gesamten Schablone mit einer Farbauftragseinrichtung. Diese können dann beabstandet von der Maschine von einander getrennt werden. Diese offene Lagerung erlaubt ein schnelles Rüsten von größeren Einheiten, wobei jedoch Probleme beim Rapport entstehen können.

Im Gegensatz hierzu bietet die sogenannte geschlossene Lagerung die Möglichkeit, dass ein Lagerring mit dem Antriebsrad bei Ausbau der Siebdruckschablone mit dem Antrieb in kämmender Verbindung bleibt, so dass der Rapport gesichert ist. Zum Schablonenwechsel ist es jedoch erforderlich, die Farbauftragseinrichtung aus dem Inneren der Siebdruckschablone vorab zu entfernen. Dies kann bei größeren Schablonenlängen beschwerlich und zeitaufwändig sein. Weiterhin bietet die geschlossene Lagerung eine erhöhte Stabilität.

Der Erfindung liegt daher die **Aufgabe** zugrunde, eine Rotationssiebdruckmaschine anzugeben, welche ein effizientes und hochflexibles Rüsten bei hoher Stabilität erlaubt.

Die Aufgabe wird nach der Erfindung durch eine Rotationssiebdruckmaschine mit den Merkmalen des Anspruchs 1 gelöst. Bevorzugte Ausführungsformen der Erfindung sind in den abhängigen Ansprüchen angegeben.

Die erfindungsgemäße Rotationssiebdruckmaschine ist **dadurch gekennzeichnet, dass** die Gehäusesegmente den Lagerring ringförmig umschließen und ein geschlossenes Aufnahmegehäuse bilden und dass bei Anordnung der Lagerringe in den Aufnahmen die Zylinderschablone mit den Endringen von den Lagerringen lösbar und entnehmbar ist.

Mit der erfindungsgemäßen Maschine ist die Umstellung von geschlossener zu offener Lagerung jederzeit ohne spezielle Werkzeuge möglich. Es ist sogar möglich, während des Produktionsprozesses auf ein anderes Rüstverfahren umzustellen.

Die erfindungsgemäße Maschine erlaubt ein Rüsten wie bei einer geschlossenen Schablonenlagerung. Hierbei wird die Farbauftragseinrichtung, welche üblicherweise aus einem Farbrohr oder einem Rakelgerät besteht, seitlich aus der Schablone herausgezogen. Die Zylinderschablone wird von den Lagerringen mit der Antriebs- und Spanneinrichtung entkoppelt und nach oben aus der Maschine gehoben und seitlich abtransportiert. Das Einlegen der Zylinderschablone und das Einsetzen der Farbauftragseinrichtung erfolgt in umgekehrter Reihenfolge. Wesentliches Merkmal dieser Rüsttechnik ist, dass das Trennen beziehungsweise Verbinden von Schablone und Farbauftragseinrichtung an der Maschine erfolgt. Die Elemente für Lagerung und Antrieb der Schablone verbleiben an der Maschine.

Die geschlossene Lagerung sichert eine präzise, robuste und stabile Lagerung der Zylinderschablonen. Indem die Lagerringe insbesondere an der Antriebsseite mit dem Antrieb in kämmender Verbindung bleiben, kann ein Rapport bei einer zwischenzeitlichen Reinigung der Schablone oder beim Einbau einer Ersatzschablone gewahrt bleiben. Bei kleineren Maschinenbreiten von bis zu 2 m erlaubt die geschlossene Lagerung auch ein schnelles Rüsten, da etwa ein Farbrohr oder ein Rakelgerät relativ schnell und sicher aus dem Inneren der rohrförmigen Schablone entfernt werden können.

Die Vorteile der Rüsttechnik der geschlossenen Lagerung erlaubt die erfindungsgemäße Rotationssiebdruckmaschine, da die Gehäusesegmente zumindest an der Antriebsseite den Lagerring vollständig ringförmig umschließen und somit ein geschlossenes Aufnahmegehäuse bilden. Dieses geschlossene Gehäuse kann auf einer oder auf beiden Seiten der Zylinderschablone angeordnet sein. Eine beidseitige Anordnung ist insbesondere dann sinnvoll, wenn die Schablone von beiden Seiten angetrieben wird. Es ist jedoch auch eine einseitige Anordnung der erfindungsgemäßen Aufnahme möglich, insbesondere dann, wenn ein Antrieb der Zylinderschablone von einer Seite erfolgt.

Mit der erfindungsgemäßen Maschine ist auch die Rüsttechnik nach der offenen Schablonenlagerung möglich. Hierbei wird die Schablone abseits von der Maschine von einer geeigneten Vorrichtung über das Rakelgerät geschoben. Die Elemente zur Lagerung und Antrieb der Schablone bilden den Lagerring oder das sogenannte Rapportrad, mit Adapter und Lagerelementen und Zahnrad sowie Spannscheibe oder Spannrad, welches wiederum einen Adapterring mit Lagerungselementen aufweisen kann. Die Zylinderschablone wird gemeinsam mit der Farbauftragseinrichtung von oben in die Maschine eingelegt beziehungsweise entnommen. Wesentliches Merkmal ist dabei, dass das Verbinden beziehungsweise Trennen von Schablone und Farbauftragseinrichtung außerhalb der Maschine erfolgt. Die Elemente für Lagerung und Antrieb der Schablone sind beweglich, also trennbar von der Maschine.

Bei der erfindungsgemäßen Maschine wird zu dieser offenen Lagerung das Aufnahmegehäuse mit den Gehäusesegmenten aufgeschwenkt, so dass die Zylinderschablone ohne weiteres nach oben aus der U-förmigen Gehäusebasis entnommen werden kann. Dies erlaubt ein schnelles und leichtes Rüsten, insbesondere bei breiten Maschinen von oben. Die Gefahr von Schablonenbeschädigungen ist hierdurch verringert. Weiterhin besteht die Möglichkeit, vorbereitete Ersatzeinheiten schnell auszutauschen und von oben einzusetzen.

Eine bevorzugte Ausführungsform nach der Erfindung besteht darin, dass an zumindest einer Aufnahme ein Antrieb vorgesehen ist, dessen Antriebsritzel mit einem Zahnkranz kämmt, der drehfest an dem angrenzenden Lagerring befestigt ist. Es besteht erfindungsgemäß die Möglichkeit eines Antriebes von nur einer Seite oder von beiden Seiten. Die Ausbildung eines geschlossenen Gehäuses auf der Antriebsseite ist für eine besonders stabile Konstruktion vorteilhaft.

Grundsätzlich können die Gehäusesegmente ausschließlich den Bereich des Drehlagers an dem Lagerring umschließen. Besonders bevorzugt ist es nach der Erfindung, dass die Gehäusesegmente das Drehlager und den Zahnkranz des Lagerringes umschließen. Hierdurch wird eine nahezu vollständige Einhausung des Lagerringes an der Antriebsseite erreicht. Dies ist für die Stabilität vorteilhaft und schont die Antriebseinheit vor Verschmutzung.

Weiterhin ist nach der Erfindung vorgesehen, dass eine Spanneinrichtung zum axialen Spannen der Zylinderschablone vorgesehen ist, wobei die Spanneinrichtung zumindest einen ersten Lagerring relativ zum zweiten Lagerring weiter beabstandet und die Zylinderschablone aus einer Montagestellung in eine Betriebsstellung versetzbar ist. Die Spanneinrichtung ist hydraulisch oder pneumatisch betätigt und weist entsprechende Stellzylinder auf. Hierzu ist an sich bekannter Weise zumindest eine Aufnahne gegenüber dem Gestell axial verschiebbar gelagert, wobei ein Stellzylinder die gewünschte axiale Spannbewegung zwischen Gestell und Aufnahme erzeugt. Alternaiv kann die Spanneinrichtung auch im Bereich der Aufnahme vorgesehen sein und unmittelbar auf den Lagerring einwirken. Zur Einstellung eines Rapportes kann der Lagerring auch dreidimensional durch entsprechende Verstellachsen und Verstelleinrichtungen verstellt werden. In der entspannten Montagestellung, in welcher die beiden Lagerringe zueinander verfahren sind, ist es möglich, die Zylinderschablone mit ihren Endringen von den Lagerringen zu lösen. Somit können die Lagerringe mit den Antriebseinheiten an der Maschine zur Sicherung des Rapportes verbleiben. Nach entsprechender Montage der Zylinderschablone wird zumindest ein Lagerring relativ zu dem anderen Lagerring verfahren, so dass die Zylinderschablone in ihre Betriebsstellung gespannt wird.

Um eine hohe Flexibilität bei den verschiedenen Rüsttechniken zu erreichen, ist es erfindungsgemäß vorgesehen, dass die Farbauftragseinrichtung, die insbesondere ein Streichrakel oder ein Rollrakel aufweist, an einer Halteeinheit lösbar gehaltert ist, welche für einen freien Zugang zum Inneren der Zylinderschablone im Bereich der Aufnahme schwenkbar gelagert ist. Es wird so ein freier Zugang zum Inneren der Zylinderschablone ermöglicht, so dass die längliche Farbauftragseinrichtung leicht in das Innere der Zylinderschablone eingesetzt werden kann. Hat die Farbauftragseinrichtung ihre Endposition erreicht, kann die Halteeinheit wieder in die Betriebsposition zurückgeschwenkt werden und die Farbauftragseinrichtung kann hieran befestigt werden.

Insbesondere bei einer Rotationssiebdruckmaschine mit einem einseitigen Antrieb der Zylinderschablonen ist es vorteilhaft, auf der Seite, welche der Antriebsseite gegenüberliegt, zumindest eine Aufnahme mit nach oben offener, etwa U-förmiger Gehäusebasis vorzusehen, an welcher ein einteiliger Verschlussbügel zum Umschließen des Lagerringes angeordnet ist. Dieser einteilige Verschlussbügel kann insbesondere verschwenkbar angelenkt sein. Alternativ kann der Verschlussbügel jedoch mit zwei Schraubbolzen befestigt sein.

Für ein leichtes Montieren und Demontieren der Zylinderschablone bei der Rüsttechnik nach der geschlossenen Lagerung ist es erfindungsgemäß vorgesehen, dass die Befestigungseinrichtung ineinander greifende Rastnasen aufweist, welche durch Verdrehung eine feste Verbindung bilden oder lösen. Dabei ist die Befestigungseinrichtung so ausgebildet, dass allenfalls eine sehr kleine axiale Verschiebung der Zylinderschablone notwendig ist, um eine Befestigung zwischen dem Endring und dem Lagerring zu erreichen oder zu lösen. Dieser Axialweg zum Schließen oder Lösen einer Verbindung der Befestigungseinrichtung ist vorzugsweise kleiner als die axiale Spannbewegung der Spanneinrichtung zum Spannen der Zylinderschablone. Hierdurch kann in der entspannten Montagestellung die Zylinderschablone ohne weiteres durch Lösen der Befestigungseinrichtung entfernt werden.

Eine besonders zuverlässige Lagerung der Zylinderschablonen wird erfindungsgemäß dadurch erreicht, dass mindestens ein Lagerring in der Aufnahme statisch ausgewogen und in Art einer Dreipunkt-Lagerung angeordnet ist. Vorzugsweise sind die beiden Lagerringe einer Siebdruckschablone entsprechend gelagert.

Eine hohe Flexibilität beim Rüsten der erfindungsgemäßen Rotationssiebdruckmaschine wird weiter dadurch erreicht, dass die Gehäusesegmente unabhängig von der Spanneinrichtung der Zylinderschablone verriegelbar sind. Hierzu sind an den Gehäusesegmenten entsprechende Riegelelemente vorgesehen. Diese können von Hand oder pneumatisch oder auf sonstige geeignete Weise betätigt werden. Durch eine Unabhängigkeit von der Spanneinrichtung der Zylinderschablone ist sichergestellt, dass eine zuverlässige geschlossene Lagerung gewährleistet ist, wenn die Spanneinrichtung nach der Rüsttechnik der geschlossenen Lagerung entspannt und entnommen wird.

Weiter ist es erfindungsgemäß, dass die Gehäusesegmente zwischen einer Verschlussstellung und einer Öffnungsstellung verschwenkbar sind, in welcher Betätigungsarme in den Bereich der Lagerringe ragen. Grundsätzlich ist es möglich, die Gehäusesegmente durch entsprechende pneumatisch oder hydraulisch betätigte Stellorgane zu bewegen. Gemäß dieser erfindungsgemäßen Ausführungsform ist es jedoch bevorzugt, dass an den Gehäusesegmenten Betätigungsarme oder Betätigungshebel vorgesehen sind, welche beim Öffnen gegebenenfalls unter einer Federvorspannung in den Bereich der Lagerringe hineinschwenken. Beim Einsetzen einer Zylinderschablone werden diese Betätigungsarme entsprechend aus dem Bereich der Lagerringe weggedrückt, so dass sich hierdurch eine automatische Schließbewegung der Gehäusesegmente ergibt.

Die Erfindung wird weiter anhand von bevorzugten Ausführungsbeispielen beschrieben, welche schematisch in den beiliegenden Zeichnungen dargestellt sind. In den Zeichnungen zeigen:
- Fig. 1: eine perspektivische Ansicht eines Teiles einer erfindungsgemä- ßen Rotationssiebdruckmaschine;
- Fig. 2: eine Seitenansicht zu Fig. 1;
- Fig. 3: eine perspektivische Ansicht gemäß Fig. 1 mit geöffneter Lage- rung;
- Fig. 4: eine Seitenansicht zu Fig. 3;
- Fig. 5: eine perspektivische Ansicht eines Teiles einer erfindungsgemä- ßen Rotationssiebdruckmaschine mit teilweise ausgebauter Schablone und Farbauftragseinrichtung bei geschlossner Lage- rung;
- Fig. 6: eine Seitenansicht zu Fig.5;
- Fig. 7: eine perspektivische Ansicht einer erfindungsgemäßen Rotati- onssiebdruckmaschine mit einer antriebsfreien Schablonensei- te;
- Fig. 8: eine perspektivische Darstellung zu einer Farbauftragseinrich- tung mit Streichrakel; und
- Fig. 9: eine schematische Darstellung zu einer Farbauftragseinrichtung mit Rollrakel.

In den Figuren 1 und 2 ist eine erfindungsgemäße Rotationssiebdruckmaschine 10 mit geschlossener Lagerung dargestellt. Bei dieser Maschine 10 erstreckt sich in bekannter Weise eine Zylinderschablone 20 quer zu einer Druckauflage 18, welche insbesondere ein Transportband sein kann, auf dem ein zu bedruckendes Substrat aufgebracht ist. Ein Gestell ist in dieser Ansicht aus Übersichtsgründen weggelassen.

Die Zylinderschablone 20 ist zu beiden Seiten mit Lagerringen 30, 32 jeweils in einem Aufnahmegehäuse 40 einer ersten und zweiten Aufnahme 14, 16 drehbar gelagert. An dem Aufnahmegehäuse 40 der ersten Aufnahme 14 ist unterhalb der Zylinderschablone 20 ein Antrieb 44 angeordnet. Dieser treibt über ein nicht näher dargestelltes Antriebsritzel den rechtsseitigen ersten Lagerring 30 und damit die Zylinderschablone 20 an. Der Lagerring 30 ist in einer etwa U-förmigen Gehäusebasis 41 angeordnet, an dessen Oberseite zwei klapp- oder schwenkbare Gehäusesegmente 42 angeordnet sind. In der Darstellung gemäß Fig. 1 sind diese Gehäusesegmente 42 geschlossen und verriegelt, wobei insgesamt ein geschlossenes Aufnahmegehäuse 40 gebildet ist.

Auf der gegenüberliegenden, nicht angetriebenen Seite der Zylinderschablone 20 weist die zweite Aufnahme 16 ebenfalls eine U-förmige Gehäusebasis 16 auf, an deren Oberseite ein Verschlussbügel 48 mittels Riegel befestigt ist. Auch hierdurch wird ein geschlossenes Aufnahmegehäuse 40 an der zweiten Aufnahme 16 gebildet.

An der ersten Aufnahme 14 ist für einen freien Zugang zur rohrförmigen Zylinderschablone 20 eine Halteeinheit 60 zum Haltern einer Farbauftragseinrichtung 22 angeordnet. Die Farbauftragseinrichtung 22 weist ein Farbzuführrohr auf, welches sich entlang einer Zylinderdrehachse 21 im Inneren der Zylinderschablone 20 erstreckt. Die Halteeinheit 60 weist eine etwa haken- oder U-förmige Aufnahme zum Haltern der Farbauftragseinrichtung 22 auf. An seinem Grundkörper ist die Halteeinheit 60 über einen Schwenkbolzen 62 schwenkbar an der ersten Aufnahme 14 gelagert.

Gemäß den Figuren 3 und 4 ist die erfindungsgemäße Rotationssiebdruckmaschine 10 mit geöffneter Lagerung dargestellt. Hierzu sind an der ersten Aufnahme 14 an der U-förmigen Gehäusebasis 41 die beiden Gehäusesegmente 42 entriegelt und in ihrer Öffnungsstellung aufgeschwenkt. An der zweiten Aufnahme 16 ist an der Gehäusebasis 41 der einteilige Verschlussbügel 48 entfernt, so dass die Zylinderschablone 20 mit ihren beiden Endringen 24, 25 und den daran lösbar befestigten Lagerringen 30 und 32 nach oben entnommen werden kann. Hierzu wird auch die Farbauftragseinrichtung 22 von der Halteeinheit 60 gelöst und mit der Zylinderschablone 20 nach oben entnommen.

Weiterhin ist zu entnehmen, dass an dem ersten Lagerring 30 an dessen Außenseite ein Zahnkranz 36 drehfest angeordnet ist, welcher in kämmender Verbindung mit dem Antriebsritzel des Antriebes 44 steht. Die Gehäusesegmente 42 sind über jeweils einen Gelenkbolzen 43 schwenkbar an der Gehäusebasis 41 angeordnet. An den beiden Lagerringen 30, 32 sind jeweils ein Drehlager 34 angeordnet, bei welchem es sich um ein Radiallager mit Wälzkörpern handelt. Für eine stabile Lagerung umschließen die Gehäusesegmente 42 auf der Antriebsseite den Lagerring 30 einschließlich des Drehlagers 34 und des Zahnkranzes 36.

Gemäß den Figuren 5 und 6 wird die erfindungsgemäße Rotationssiebdruckmaschine 10 bei einem Rüsten nach der Technik der geschlossenen Lagerung dargestellt. Die Zylinderschablone 20 mit ihren beiden seitlichen Endringen 24, 25 ist bereits von den zugehörigen Lagerringen 30, 32 gelöst und nach oben abgehoben. Hierzu wurde vorab die stangenförmige Farbauftragseinrichtung 22 aus der Halteeinheit 60 gelöst, welche um den Schwenkbolzen 62 um etwa 90° zur Seite geschwenkt worden ist. Hierdurch ist ermöglicht, die stangenförmige Farbauftragseinrichtung 22 seitlich aus der Zylinderschablone 20 und der ringförmigen ersten Aufnahme 14 herauszuziehen. Durch Einspannen der Zylinderschablone 20 durch Aufeinanderzufahren der ersten und zweiten Lagerringe 30, 32 wird die dünnwandige Zylinderschablone 20 entspannt und kann von den seitlichen Lagerringen 30, 32 gelöst werden.

Hierzu weisen die beiden fest mit der Zylinderschablone 20 verbundenen Endringe 24, 25 eine Befestigungseinrichtung auf, welche einen ringförmigen Kragen mit Rastnasen 27 und Ausnehmungen 28 aufweisen. Die angrenzenden Lagerringe 30, 32 sind hierzu mit korrespondierenden Ausnehmungen und Rastnasen ausgebildet, so dass durch eine kurze Axial- und anschließende Verdrehbewegung ein Verbinden beziehungsweise in umgekehrter Weise ein Lösen der Verbindung erfolgen kann.

Bei dieser Anordnung verbleibt der erste Lagerring 30 mit dem Zahnkranz 36 in dem geschlossenen Aufnahmegehäuse 40 der ersten Aufnahme 14. Hierdurch bleibt ein Rapport gesichert.

Fig. 7 zeigt die antriebsfreie Seite der Lagerung der Zylinderschablone 20. Diese zweite Aufnahme 16 weist die U-förmige Gehäusebasis 41 auf, an deren Oberseite ein einteiliger bogenförmiger Verschlussbügel 48 mittels jeweils einem Riegel 49 lösbar befestigt ist, um ein geschlossenes Ringgehäuse zu bilden.

Zwischen der ersten Aufnahme 14 und der zweiten Aufnahme 16 erstreckt sich eine kastenförmige Tragbrücke 70, an deren einen Flanke, welche von der Zylinderschablone 20 abgewandt ist, eine Befestigungsnut entlangläuft. In dieser Befestigungsnut kann ein zusätzliches Paneel angebracht werden, um die Tragbrücke 70 zu verbreitern. Die erste und zweite Aufnahme 14, 16 sowie die Tragbrücke 70 sind an einem nur teilweise angedeuteten Gestell 12 angebracht.

In den Figuren 8 und 9 sind schematisch die beiden wesentlichen Möglichkeiten dargestellt, Farbe mittels einer Farbauftragseinrichtung 22 an die Innenseite der Zylinderschablone 20 aufzubringen.

Gemäß Fig. 8 ist im Inneren der Zylinderschablone 20 die Farbauftragseinrichtung 22 angeordnet, welche ein Farbzuführrohr 53 aufweist, welches in Verbindung mit einem Streichrakel 54 steht. In bekannter Weise wird zugeführte Farbe mit dem Streichrakel 54 auf die Innenseite der perforierten dünnwandigen Zylinderschablone 20 aufgebracht. Auf der unmittelbar gegenüber liegenden Seite der Druckauflage 18 ist eine Gegendruckrolle 56 angeordnet.

Gemäß der alternativen Ausgestaltung nach Fig. 8 ist ein Rollrakel 55 vorgesehen. Als ein Gegendruckelement ist auf der gegenüberliegenden Seite der Druckauflage 18 ein Magnettisch 57 angeordnet. Beide Farbauftragseinrichtungen 22 sind in der erfindungsgemäßen Rotationssiebdruckmaschine 10 einsetzbar.

## Patentansprüche

1. Rotationssiebdruckmaschine mit
- mindestens einer Zylinderschablone (20),
- einer Farbauftragseinrichtung (22), die in der Zylinderschablone (20) angeordnet ist,
- einem ersten und zweiten Endring (24, 25), die jeweils an einem freien Ende der Zylinderschablone (20) angebracht sind,
- einem ersten und zweiten Lagerring (30, 32), die jeweils über eine Befestigungseinrichtung mit dem benachbarten Endring (25, 26) lösbar verbunden sind und
ein Drehlager (34) mit Wälzkörpern zum Lagern der Zylinderschablone (20) an einem Gestell (12) drehbar um eine Zylinderdrehachse (21) aufweisen, und
- an dem Gestell (12) angeordnete Aufnahmen (14, 16) zum Aufnehmen der Lagerringe (30, 32), wobei zumindest eine Aufnahme (14) eine nach oben offene, etwa U-förmige Gehäusebasis (41) und zwei hierzu bewegbar gelagerte Gehäusesegmente (42) zum lösbaren Umschließen eines aufgenommenen Drehlagers (34) aufweist,
wobei
- die Gehäusesegmente (42) den Lagerring (30) mit dem Drehlager (34) ringförmig umschließen und ein geschlossenes Aufnahmegehäuse (40) bilden und
- bei Anordnung der Lagerringe (30, 32) in den Aufnahmen (14, 16) die Zylinderschablone (20) mit den Endringen (24, 25) von den Lagerringen (30, 32) lösbar und entnehmbar ist.

2. Rotationssiebdruckmaschine nach Anspruch 1,
**dadurch gekennzeichnet,**
**dass** an zumindest einer Aufnahme (14) ein Antrieb (44) vorgesehen ist, dessen Antriebsritzel mit einem Zahnkranz (36) kämmt, der drehfest an dem angrenzenden Lagerring (30) befestigt ist.

3. Rotationssiebdruckmaschine nach Anspruch 2,
**dadurch gekennzeichnet,**
**dass** die Gehäusesegmente (42) das Drehlager (34) und den Zahnkranz (36) des Lagerringes (30) umschließen.

4. Rotationssiebdruckmaschine nach einem der Ansprüche 1 bis 3,
**dadurch gekennzeichnet,**
**dass** eine Spanneinrichtung zum axialen Spannen der Zylinderschablone (20) vorgesehen ist, wobei die Spanneinrichtung zumindest einen ersten Lagerring (30) relativ zum zweiten Lagerring (32) weiter beabstandet und die Zylinderschablone (20) aus einer Montagestellung in eine Betriebsstellung versetzbar ist.

5. Rotationssiebdruckmaschine nach einem der Ansprüche 1 bis 4,
**dadurch gekennzeichnet,**
**dass** die Farbauftragseinrichtung (22), die insbesondere ein Streichrakel oder ein Rollrakel aufweist, an einer Halteeinheit (60) lösbar gehaltert ist, welche für einen freien Zugang zum Inneren der Zylinderschablone (20) im Bereich der Aufnahme (14) schwenkbar gelagert ist.

6. Rotationssiebdruckmaschine nach einem der Ansprüche 1 bis 5,
**dadurch gekennzeichnet,**
**dass** zumindest eine Aufnahme (16) eine nach oben offene, etwa U-förmige Gehäusebasis (41) aufweist, an welcher ein einteiliger Verschlussbügel (48) zum Umschließen eines Lagerringes (32) angeordnet ist.

7. Rotationssiebdruckmaschine nach einem der Ansprüche 1 bis 6,
**dadurch gekennzeichnet,**
**dass** die Befestigungseinrichtung ineinander greifende Rastnasen aufweist, welche durch Verdrehung eine feste Verbindung bilden oder lösen.

8. Rotationssiebdruckmaschine nach einem der Ansprüche 1 bis 7,
**dadurch gekennzeichnet,**
**dass** mindestens ein Lagerring (30, 32) in der Aufnahme (14, 16) statisch ausgewogen und in Art einer Dreipunktlagerung angeordnet ist.

9. Rotationssiebdruckmaschine nach einem der Ansprüche 4 bis 8,
**dadurch gekennzeichnet,**
**dass** die Gehäusesegmente (42) unabhängig von der Spanneinrichtung der Zylinderschablone (20) verriegelbar sind.

10. Rotationssiebdruckmaschine nach einem der Ansprüche 1 bis 9,
**dadurch gekennzeichnet,**
**dass** die Gehäusesegmente (42) zwischen einer Verschlussstellung und einer Öffnungsstellung verschwenkbar sind, in welcher Betätigungsarme in den Bereich der Lagerringe (30) ragen.

## Claims

1. Rotary screen printing machine comprising
- at least one cylinder template (20),
- an ink applicator (22) disposed in the cylinder template (20),
- first and second end rings (24, 25) which are each mounted on a free end of said cylinder template (20),
- first and second bearing rings (30, 32), which are each releasably connected to the adjacent end ring (25, 26) via fastening means, and comprise a rotary bearing (34) comprising rolling elements for mounting said cylinder template (20) in a rack (12) for rotation about the cylinder's rotary axis (21),
and
- accommodating means (14, 16) that are disposed in said rack (12) for accommodation of said bearing rings (30, 32), wherein at least one accommodating means (14) has a top-open, approximately U-shaped housing base (41) and two housing segments (42) that are mounted for displacement in relation thereto for releasably surrounding an accommodated pivot bearing (34),
wherein
- said housing segments (42) annularly surround said bearing ring (30) comprising said rotary bearing (34) and form a closed accommodating housing (40)
and
- when said bearing rings (30, 32) are disposed in said accommodating means (14, 16), said cylinder template (20) comprising said end rings (24, 25) can be released from and removed from said bearing rings (30, 32).

2. Rotary screen printing machine as defined in claim 1,
**characterized in that**
at least one accommodating means (14) is provided with a drive (44), the drive pinion of which meshes with a gear ring (36) that is non-rotatably fixed to the adjacent bearing ring (30).

3. Rotary screen printing machine as defined in claim 2,
**characterized in that**
said housing segments (42) surround said rotary bearing (34) and said gear ring (36) of said bearing ring (30).

4. Rotary screen printing machine as defined in any one of claims 1 to 3,
**characterized in that**
a tensioning device is provided for axially tensioning said cylinder templates (20), wherein the tensioning device moves away at least a first bearing ring (30) relative to said second bearing ring (32), and said cylinder template (20) can be displaced from a neutral position to an operating position.

5. Rotary screen printing machine as defined in any one of claims 1 to 4,
**characterized in that**
said ink applicator (22), which comprises, in particular, a coating doctor blade or a rolling doctor blade, is releasably mounted on a retaining unit (60), which is pivotably mounted for free access to the interior of said cylinder template (20) in the region of said accommodating means (14).

6. Rotary screen printing machine as defined in any one of claims 1 to 5,
**characterized in that**
at least one accommodating means (16) comprises a top-open, approximately U-shaped housing base (41), on which an undivided closing bracket (48) is disposed for the purpose of surrounding a bearing ring (32).

7. Rotary screen printing machine as defined in any one of claims 1 to 6,
**characterized in that**
said fastening means comprises interengaging snap lugs, which on pivoting form or release a fixed connection.

8. Rotary screen printing machine as defined in any one of claims 1 to 7,
**characterized in that**
at least one bearing ring (30, 32) is statically fully balanced in said accommodating means (14, 16) and is arranged in the manner of a three-point bearing.

9. Rotary screen printing machine as defined in any one of claims 4 to 8,
**characterized in that**
said housing segments (42) are capable of being locked independently from said tensioning device of said cylinder template (20).

10. Rotary screen printing machine as defined in any one of claims 1 to 9,
**characterized in that**
said housing segments (42) can be pivoted from a closing position to an opening position in which actuator arms project into the region of said bearing rings (30).

## Revendications

1. Machine de sérigraphie rotative, avec
- au moins un écran cylindrique (20),
- un dispositif (22) d'application d'encre qui est placé dans l'écran cylindrique (20),
- une première et une deuxième bagues (24, 25) d'extrémité qui sont placées chacune à une extrémité libre de l'écran cylindrique (20),
- une première et une deuxième bagues (30, 32) de roulement qui sont reliées de manière amovible à la bague (25, 26) d'extrémité voisine par l'intermédiaire d'un dispositif de fixation, et
qui comprennent un palier rotatif (34) avec des corps roulants pour soutenir l'écran cylindrique (20) sur un châssis (12) de manière rotative autour d'un axe de rotation (21) de cylindre, et
- des réceptacles (14, 16) placés sur le châssis (12) pour recevoir les bagues (30, 32) de roulement, au moins un réceptacle (14) comprenant une base (41) de boîtier approximativement en U, ouverte vers le haut, et deux segments (42) de boîtier montés mobiles par rapport à elle pour entourer de manière amovible un palier rotatif (34) qui s'y trouve,
dans laquelle
- les segments (42) de boîtier entourent de manière annulaire la bague (30) de roulement avec le palier rotatif (34) et forment un boîtier de réception (40) fermé, et
- en cas d'agencement des bagues (30, 32) de roulement dans les réceptacles (14, 16), l'écran cylindrique (20) peut être détaché et retiré des bagues (30, 32) de roulement avec les bagues (24, 25) d'extrémité.

2. Machine de sérigraphie rotative selon la revendication 1, ***caractérisée en ce que,*** sur au moins un réceptacle (14), est prévu un entraînement (44) dont le pignon d'entraînement s'engrène avec une roue dentée (36), qui est fixée de manière solidaire en rotation à la bague (30) de roulement voisine.

3. Machine de sérigraphie rotative selon la revendication 2, ***caractérisée en ce que*** les segments (42) de boîtier entourent le palier rotatif (34) et la roue dentée (36) de la bague (30) de roulement.

4. Machine de sérigraphie rotative selon l'une quelconque des revendications 1 à 3, ***caractérisée en ce qu*'**un dispositif de serrage est prévu pour serrer axialement l'écran cylindrique (20), le dispositif de serrage espaçant au moins une première bague (30) de roulement par rapport à la deuxième bague (32) de roulement et l'écran cylindrique (20) pouvant être déplacé d'une position de montage à une position de service.

5. Machine de sérigraphie rotative selon l'une quelconque des revendications 1 à 4, ***caractérisée en ce que*** le dispositif (22) d'application d'encre, qui comprend en particulier une raclette ou un rouleau, est tenu amovible sur une unité de maintien (60) qui, pour un accès libre à l'intérieur de l'écran cylindrique (20), est monté pivotant au niveau du réceptacle (14).

6. Machine de sérigraphie rotative selon l'une quelconque des revendications 1 à 5, ***caractérisée en ce qu*'**au moins un réceptacle (16) comprend une base (41) de boîtier approximativement en U, ouverte vers le haut, sur laquelle est placé un arceau de fermeture (48) d'un seul tenant pour entourer une bague (32) de roulement.

7. Machine de sérigraphie rotative selon l'une quelconque des revendications 1 à 6, ***caractérisée en ce que*** le dispositif de fixation comprend des nez de crantage en prise mutuelle qui, par rotation, établissent ou libèrent une liaison fixe.

8. Machine de sérigraphie rotative selon l'une quelconque des revendications 1 à 7, ***caractérisée en ce qu*'**au moins une bague (30, 32) de roulement est placée dans le réceptacle (14, 16) de manière équilibrée statiquement et à la manière d'un montage trois points.

9. Machine de sérigraphie rotative selon l'une quelconque des revendications 4 à 8, ***caractérisée en ce que*** les segments (42) de boîtier peuvent être verrouillés indépendamment du dispositif de serrage de l'écran cylindrique (20).

10. Machine de sérigraphie rotative selon l'une quelconque des revendications 1 à *9, **caractérisée en ce que*** les segments (42) de boîtier peuvent pivoter entre une position fermée et une position ouverte, dans laquelle des bras d'actionnement forment saillie au niveau des bagues (30) de roulement.
